# EUROPÄISCHE PATENTSCHRIFT

(11) **EP 2 089 893 B1**
(45) Veröffentlichungstag und Bekanntmachung des Hinweises auf die Patenterteilung: **22.06.2011**
(21) Anmeldenummer: 08838752.7
(22) Anmeldetag: 14.10.2008
(51) Int. Cl.: H01H 85/30, H01H 85/44, H01T 1/14

(54) **ÜBERSTROMSCHUTZEINRICHTUNG FÜR DEN EINSATZ IN ÜBERSPANNUNGSSCHUTZGERÄTEN MIT HOHEN NENNSPANNUNGEN**
OVERCURRENT PROTECTION UNIT FOR USE IN OVERVOLTAGE PROTECTION DEVICES HAVING HIGH RATED VOLTAGES
DISPOSITIF DE PROTECTION CONTRE LES SURINTENSITÉS À UTILISER DANS DES APPAREILS DE PROTECTION CONTRE LES SURTENSIONS À TENSIONS NOMINALES ÉLEVÉES

(30) Priorität: 15.10.2007 DE 102007049320; 29.09.2008 DE 102008049470
(43) Veröffentlichungstag der Anmeldung: 19.08.2009
(73) Patentinhaber: Dehn + Söhne GmbH + Co. KG, 92318 Neumarkt/Opf. (DE)
(72) Erfinder: EHRHARDT, Arnd, 92318 Neumarkt (DE); DAUM, Richard, 92318 Neumarkt (DE)
(74) Vertreter: Meissner, Bolte & Partner
(86) Internationale Anmeldenummer: PCT/EP2008/063767
(87) Internationale Veröffentlichungsnummer: WO 2009/050153

(56) Entgegenhaltungen:
- CH-A- 238 916
- DE-A1- 3 831 935
- US-A- 2 504 804
- US-A- 3 889 222
- US-A1- 2007 103 834
- US-A1- 2007 159 758

## Beschreibung

Die Erfindung betrifft eine Überstromschutzeinrichtung für den Einsatz in Überspannungsschutzgeräten mit hohen Nennspannungen in Kombination mit einem mechanischen Auslöser für eine Anzeige sowie Schmelzelementen für den Überlastschutz gemäß Oberbegriff des Patentanspruchs 1.

Überspannungsschutzgeräte werden in elektrischen und informationstechnischen Netzen zum Schutz von Anlagen, Verbrauchern und Endgeräten eingesetzt. Derartige Überspannungsschutzgeräte begrenzen insbesondere bei transienten Überspannungsereignissen, z.B. Blitzereignissen, die Spannung auf unkritische Werte. Die Begrenzung erfolgt bei Überspannungsereignissen durch die Ableitung von Impulsströmen im Querpfad und damit allgemein parallel zu Verbraucheranschlüssen. Als Überspannungsschutzelemente werden z.B. Funkenstrecken, Varistoren, Gasableiter, nichtlineare Widerstände sowie deren Kombinationen eingesetzt.

Der Bedarf an Überspannungsschutzeinrichtungen mit höheren Nennspannungen ist begrenzt. Der Aufwand, für jede Nennspannungsebene eine spezielle Geometrie von Überspannungsschutzelementen, insbesondere Funkenstrecken, sowie entsprechenden Zündeinrichtungen und Gehäuseteilen zu entwickeln und zu fertigen, ist sehr hoch. Darüber hinaus sind die Anforderungen hinsichtlich der Schutz- und Anzeigeeinrichtungen von Hilfszündkreisen bei Ableitern mit höheren Nennspannungen sehr groß. Dies betrifft neben den Trennabständen, d.h. den Luft- und Kriechstrecken, auch die Höhe der Nennspannung und des Schaltvermögens der Schutzeinrichtungen des Hilfszündkreises, also der entsprechenden elektrischen Schaltung.

Neben der Schutzfunktion für die Überspannungsschutzelemente wird das Ansprechen einer Sicherung häufig als Anzeigekriterium für die Überlastung und die Abtrennung des Überspannungsschutzelements genutzt. Hierzu wird die Stromunterbrechung oder der erhöhte Spannungsabfall über der Sicherung ausgewertet. Neben der optischen Anzeige wird das elektrische Signal auch für akustische Anzeigen oder das Öffnen und Schließen von Schaltern zur Fernmeldung verwendet.

Aus der DE 199 14 313 A1 ist die Absicherung einer Zündhilfe einer Funkenstrecke vorbekannt. Hierbei werden Schmelzsicherungen bzw. reversible Sicherungen eingesetzt. Das Schmelzen der Sicherung wird unter Zuhilfenahme elektronischer Schaltungen zur optischen, akustischen und/oder elektronischen Anzeige genutzt.

Nach dem Ansprechen der Sicherung soll die Funkenstrecke ohne Zündhilfe eine redundante Schutzfunktion mit einem erhöhten Schutzpegel ausüben können. Die Ableitung einer Anzeigefunktion aus dem Abschaltverhalten von Sicherungen ist darüber hinaus aus der DE 38 31 935 A1, der DE 197 51 470 A1 oder der DE 32 28 471 A1 vorbekannt.

Die US-PS 6,157,529 offenbart die Unterbrechung eines Stromkreises mit Hilfe der Abschaltung einer Sicherung und einer Haltespule eines Schalters.

Zündhilfen, wie in der DE 199 14 313 A1 beschrieben, werden auch bei Kombiableitern eingesetzt. Bei diesen Ableitern kann die Zündhilfe selbst als eigenständiges Überspannungsschutzgerät ausgeführt werden, welches erst bei der Gefahr der eigenen Überlastung über eine Triggerfunktion das Kurzschlusselement, im allgemeinen eine Funkenstrecke, aktiviert. Ein Kombiableiter ist beispielsweise in der DE 198 38 776 C2 gezeigt.

Aus der CH 238 916 A ist eine Sicherungseinrichtung für Überspannungsableiter mit spannungsabhängiger Charakteristik vorbekannt.

Gemäß der dortigen Lösung wird ein Sicherungselement durch ein ventilartig wirkendes Schaltelement überbrückt, durch welches das Sicherungselement von Stoßströmen entlastet ist. Weiterhin sind Mittel vorhanden, welche beim Ansprechen des Sicherungselements den Stromkreis des Ableiters unterbrechen.

Aus dem Vorgenannten ist es daher Aufgabe der Erfindung, eine weiterentwickelte Überstromschutzeinrichtung für den Einsatz in Überspannungsschutzgeräten mit höheren Nennspannungen im Bereich von 440 V bis 760 V und mehr anzugeben, und zwar in Kombination mit einem mechanischen Auslöser für eine Anzeige sowie Schmelzelementen für den Überlastschutz. Dabei soll die Möglichkeit geschaffen werden, unter Verwendung von geometrisch baugleichen Gehäuse-, Anzeige- sowie Montageteilen bei verschiedenen Spannungsniveaus eine ökonomische und funktional sinnvolle Auslegung der aktiven Teile zu gestalten, so dass eine leichte Anpassbarkeit an unterschiedliche Verwendungs- und Einsatzfälle gegeben ist.

Die Lösung der Aufgabe der Erfindung erfolgt durch die Merkmalskombination nach Patentanspruch 1, wobei die Unteransprüche zweckmäßige Ausgestaltungen und Weiterbildungen darstellen.

Es wird davon ausgegangen, die Sicherungselemente, insbesondere Schmelzelemente, in eine Reihenschaltung mehrerer Sicherungen aufzuteilen, die neben der elektrischen Verbindung teilweise in einem mechanischen Reihenverbund und andererseits teilweise in einem mechanischen Parallelverbund stehen. Durch die so vorgenommene Aufteilung der Sicherungsanordnung entstehen verschiedene Möglichkeiten der geometrischen Gestaltung und damit zur optimalen Raumausnutzung bei ansonsten eingesetzten Standardgehäusen.

Die Aufteilung erlaubt darüber hinaus eine große Varianz hinsichtlich Restspannungsverhalten, Überschlagsschutz, Strombegrenzung, dem eigentlichen Leistungsvermögen und den notwendigen Abständen zu gefährdeten weiteren Bauteilen, insbesondere einer Triggerschaltung.

Es ist also eine Reihenschaltung aus mehreren Schmelzelementen vorgesehen, welche einen geometrisch vorgegebenen, mechanischen und elektrischen Verbund bilden.

Diese Reihenschaltung weist erfindungsgemäß einen mechanischen und elektrischen Parallelverbund aus Schmelzelementen auf, wobei mindestens eines der Schmelzelemente des Parallelverbunds einen Schlagbolzen als mechanischen Auslöser zum Betätigen einer Funktionsanzeige umfasst.

Ein erster Teil des Reihenverbunds ist auf einer Seite eines Verdrahtungsträgers, insbesondere einer Leiterplatte, und ein zweiter Teil des Reihenverbunds auf einer zweiten, der ersten gegenüberliegenden Seite des Verdrahtungsträgers befindlich.

Der erste Teil des Reihenverbunds umfasst mindestens zwei zylindrische Einzelsicherungen, welche durch einen leitfähigen Zylinder an den Stirnseiten und dort vorhandenen Anschlusskappen mechanisch und elektrisch verbunden sind. Diese mechanische und elektrische Verbindung mit Hilfe des leitfähigen Zylinders erfolgt nur im Bereich der mechanischen Anschlusskappen, so dass die Isolations- und Trennabstände erhalten bleiben.

Der Verbund aus den zylindrischen Einzelsicherungen mit dem leitfähigen Verbindungszylinder kann von einem isolierenden Material, insbesondere von einem Schrumpfschlauch überzogen sein.

Der zweite Teil des Reihenverbunds umfasst den bereits erwähnten Parallelverbund, wobei der Parallelverbund überwiegend von einem Schutzgehäuse umgeben ist, dem weitere, nachstehend noch geschilderte Funktionen zugewiesen werden können.

Die Anschlusskappen der Schmelzelemente des Parallelverbunds sind elektrisch und mechanisch verbunden und gehen in einen Anschlussfortsatz über, welcher jeweils eine Montage auf dem Verdrahtungsträger ermöglicht.

Die freien Enden der Einzelsicherungen des ersten Teils des Reihenverbunds weisen ebenfalls Anschlusskappen mit Lötfähnchen oder laschenartigen Fortsätzen auf.

Zur Anpassung an die Nennspannungsbereiche besteht die Möglichkeit, eine oder mehrere der Einzelsicherungen bzw. Schmelzelemente durch einen leitfähigen, insbesondere metallischen, geometrisch im Durchmesser angepassten Zylinder zu ersetzen. Dabei kann der Zylinder auch über eine vorgegebene Impedanz verfügen.

Der Verdrahtungsträger weist in einer bevorzugten Ausführungsform eine langgestreckte, rechteckige Gestalt mit an den Schmalseiten angebrachten Schraubanschlusslaschen auf.

Der erste Teil des Reihenverbunds ist an einer Längsaußenkante, mit dieser im Wesentlichen seitlich abschließend, am Verdrahtungsträger befindlich.

Der zweite Teil des Reihenverbunds, den Parallelverbund enthaltend, ist im Wesentlichen rechtwinklig zur Längsachse des ersten Teils des Reihenverbunds auf dem Verdrahtungsträger angeordnet.

Das Schutzgehäuse ist zur Längskante des Verdrahtungsträgers offen, um einen Austritt des Schlagbolzens sowie eine Wirkverbindung des Schlagbolzens hin zu einem federvorgespannten Anzeigeschieber zu gestatten.

Das Schutzgehäuse besitzt an seiner vom Verdrahtungsträger abgewandten Oberseite eine farblich gestaltete Indikatorfläche oder einen Indikatorflächenfortsatz, der am Gehäuse angeformt ist. Hierdurch kann bezogen auf ein Sichtfenster in einer Abschlusskappe oder einem Außengehäuse, das einen Blick auf die Oberseite des Schutzgehäuses freigibt, ein Funktionszustand angezeigt werden, indem ein Schieber entweder den Blick auf die Oberseite freigibt oder diesen Blick versperrt.

Es besitzt also das Schutzgehäuse zum einen die Funktion der Isolation des Parallelverbunds und dient dem Zweck des Zurückhaltens von Elementen im Fall des Auslösens dieser Sicherung. Weiterhin dient das Gehäuse der vorerwähnten Bildung einer Indikatorfläche oder der Aufnahme eines Indikatorflächenfortsatzes.

Der Verdrahtungsträger ist bevorzugt auf der Oberseite eines Gehäuses montierbar, wobei das Gehäuse in seinem Inneren eine Anordnung von Überspannungsableitern, insbesondere Funkenstrecken aufnimmt. Diese Anordnung von Überspannungsableitern, insbesondere Funkenstrecken liegt in Reihenschaltung vor.

Eine der Funkenstrecken der Anordnung kann triggerbar sein, wobei in diesem Fall die Triggerschaltung sich auf dem Verdrahtungsträger befindet.

Das Gehäuse zur Aufnahme der Funkenstrecken besitzt an seiner Oberseite über eine Längskante eine muldenartige Ausnehmung, in welche der erste Teil des Reihenverbunds eintaucht, um auf diese Weise eine Schutz- und Isolationsfunktion des ersten Teils des Reihenverbunds zu bewirken.

Die Gesamtanordnung aus im Gehäuse montierten Funkenstrecken, auf der Oberseite des Gehäuses befindlichen Verdrahtungsträger mit elektrischen Elementen sowie der Reihenschaltung aus mehreren Schmelzelementen ist von einer isolierenden Kappe umgebbar, wobei die Kappe das bereits erwähnte Sichtfenster zum Erkennen des Funktionszustands bezüglich der Indikatorflächen aufweist.

Die erfindungsgemäße Überstromschutzeinrichtung ist durch einen modulartigen Aufbau mit ausgewählten Schmelzelementen für die Reihenschaltung gekennzeichnet, um eine leichte Anpassung an unterschiedliche Nennspannungen zu bewirken.

Der Anzeigeschieber, welcher federvorgespannt ist und vom Schlagbolzen des Parallelverbunds freigegeben werden kann, besitzt eine Anzeigefläche, welche eine farblich abweichende Indikatorfläche, insbesondere die Indikatorfläche der Oberseite des Schutzgehäuses freigibt oder verdeckt.

Weiterhin besitzt der Anzeigeschieber einen Fortsatz, welcher sich in Längsrichtung über die Schmalseite des Verdrahtungsträgers hinaus erstreckt, um dort mit einem Fernmeldekontakt in Wirkverbindung zu treten.

Die in der Reihenschaltung der Überstromschutzeinrichtung einsetzbaren Schmelzelemente bestehen aus preiswert zu fertigenden Einzelsicherungen, jeweils z.B. für eine Spannungsebene von 250 V.

Für den ersten Teil der Reihenschaltung werden mindestens zwei der Sicherungen durch einen passgenauen Zylinder miteinander verbunden. Der Zylinder kann bevorzugt ein Metallzylinder sein, der neben der elektrischen Verbindung auch das mechanische Fixieren und die notwendige mechanische Stabilisierung des entsprechenden Teils der Reihenschaltung übernimmt. Die Anzahl der Anschlusselemente ist durch diese Art der Verbindung geringer als bei einer einfachen Reihenschaltung von elektrischen Einzelsicherungen, die jeweils z.B. durch Löten mit einer Leiterplatte verbunden werden.

Der Abstand der verbleibenden Anschlusselemente bzw. Abschlusskappen der Sicherungen ist erheblich, wodurch die Einhaltung der Trennstreckenabstände erleichtert wird und die Überbrückungsgefahr deutlich sinkt.

Die bevorzugte Anordnung der vorbeschriebenen Reihenschaltung auf der Unterseite des Verdrahtungsträgers schafft neben ausreichenden Trennungsabständen auf dem Verdrahtungsträger auch Platz auf der Bestückungsseite, d.h. der gegenüberliegenden Seite, einerseits über die Volumeneinsparung und andererseits durch die Vermeidung kritischer Näherungen zwischen den überlastgefährdeten Elementen und der Schutzeinrichtung. Die Reihenschaltung der Sicherungen schafft einen weiteren Vorteil, der darin besteht, dass zwei Anschlussbeine oder Anschlussfüße in der Platine eingespart werden, und zwar aufgrund der Verbindung der Teilsicherungen mit einer leitfähigen, insbesondere Messinghülse.

Der erste Teil der Reihenschaltung wird an der Oberseite durch die Platine von den Bauteilen des Zündkreises getrennt und auf der Unterseite durch die muldenartige Ausprägung des Gehäuses. Es ergibt sich hierdurch quasi eine vollständige isolierende Umhüllung der Schutzeinrichtung. Dies verhindert im Fehlerfall eine Berußung, die womöglich auftritt, und es werden die Trennstrecken des Zündkreises beim Freiwerden von Gas oder Plasma aus der Sicherung vor Überschlägen geschützt.

Die den zweiten Teil des Reihenverbunds darstellende Parallelverbundanordnung ist bevorzugt ausgestaltet wie in der deutschen Patentanmeldung DE 10 2006 026 711.7 beschrieben.

Die eingesetzten Schmelzelemente als Sicherungen der Parallelschaltung und auch des Reihenverbunds besitzen bei maximaler Nennspannung bevorzugt den gleichen Schmelzleiter. Dies sichert bei adiabatischen Belastungen und bei Belastungen, bei denen die axiale Wärmeabgabe gegenüber der radialen Wärmeabgabe dominiert, ein nahezu gleichzeitiges Ansprechen aller Sicherungen.

Die Kennlinie der Reihenschaltung der Sicherungen entspricht somit einer Teilbereichsicherung. Die Abmessungen einer derartigen Reihenschaltung sind bei vergleichbaren Schaltvermögen erheblich kleiner als von Einzelsicherungen, z.B. für eine Nennspannung von 690 V.

Neben der erwähnten Platzeinsparung erlaubt die Aufteilung der Sicherung in mehrere Teileinheiten auch eine sehr flexible Anordnung der einzelnen Funktionseinheiten bezogen auf die Position und Lage hinsichtlich des Verdrahtungsträgers.

Bei gewünschten niedrigeren Nennspannungen können eine oder mehrere Sicherungen des Reihenverbunds durch einen einfachen metallischen Zylinder ersetzt werden. Dies führt neben der Kostenreduktion auch zu einer Reduzierung der Restspannung und unterstützt somit die gewünschte Ableitergrundfunktion. Durch eine beidseitige Anordnung von Metallzylindern neben einer realen Schmelzsicherung im Reihenverbund kann zudem die Stromkraftwirkung auf den Schmelzleiter reduziert werden, wodurch höhere Impulsströme getragen werden können.

Durch den Einsatz der bereits erwähnten impedanzbehafteten Zylinder können auch die Anforderungen hinsichtlich des Schaltvermögens der eigentlichen Sicherung reduziert werden, da der prospektive Kurzschlussstrom durch die Impedanz begrenzt wird.

Weitere Vorteile des modularen Aufbaus der erfindungsgemäßen Überstromschutzeinrichtung für Zündhilfen von Ableitern bei baugleichen geometrischen Anordnungen sind im nachstehenden Ausführungsbeispiel geschildert.

Hierbei zeigen:
- Fig. 1 und 2: eine Darstellung des ersten Teils des Reihenverbunds von Schmelzelementen;
- Fig. 3: eine Draufsicht auf das Gehäuse mit eingeschlossenen Funkenstrecken und erkennbarer muldenartiger Ausnehmung an der Oberseite des Gehäuses;
- Fig. 4: eine Seitenansicht einer Anordnung mit Gehäuse sowie Verdrahtungsträger, welche u.a. die Triggerschaltung sowie die Überstromschutzeinrichtung aufnimmt, und
- Fig. 5: eine Darstellung ähnlich derjenigen nach Fig. 4, jedoch in perspektivischer Form.

Die erfindungsgemäße Überstromschutzeinrichtung umfasst eine Reihenschaltung aus mehreren Schmelzelementen, welche einen geometrisch vorgegebenen, mechanischen und elektrischen Verbund bilden.

Ein erster Teil des Reihenverbunds umfasst zwei zylindrische Einzelsicherungen 1 und 2. Diese beiden zylindrischen Einzelsicherungen 1 und 2 werden durch einen leitfähigen, bevorzugt metallischen Zylinder 3 an den Stirnseiten 4 und dort vorhandenen Anschlusskappen 5 mechanisch und elektrisch, z.B. durch Klemmen oder Verlöten verbunden.

Der so entstandene Verbund aus den zylindrischen Einzelsicherungen 1 und 2 mit dem Verbindungszylinder 3 ist mit einem isolierenden Schrumpfschlauch 6 überzogen (siehe Fig. 2).

Die freien Enden der Einzelsicherungen 1 und 2 weisen ebenfalls Anschlusskappen 5, jedoch mit Lötfähnchen 5a, welche dem elektrischen Anschluss und dem mechanischen Fixieren auf einer Leiterplatte dienen, auf.

Die erfindungsgemäße Reihenschaltung umfasst darüber hinaus einen mechanischen und elektrischen Parallelverbund aus Schmelzelementen, wobei mindestens eines der Schmelzelemente des Parallelverbunds einen Schlagbolzen als mechanischen Auslöser aufweist. Der mechanische Auslöser kann als drahtförmiges Auslöseteil ausgeführt sein, wobei bevorzugt dieser Draht des Auslöseteils über einen Teil der gesamten Überstromschutzeinrichtung parallel geschaltet wird, was den Vorteil hat, dass die Abstimmung der Stromkommutierung und des Schaltvermögens sich auf diesen Teil der Sicherung beschränkt.

Bei einer Parallelschaltung zur gesamten Sicherungsanordnung, d.h. parallel zu allen Teilsicherungen, müsste der Schmelzleiter der Indikatorsicherung das volle Schaltvermögen besitzen, was zwar möglich ist, jedoch zu höheren Kosten führt.

In einer Ausführungsform kann der Schmelzleiter der Sicherung, zu welcher der Indikator parallel geschaltet ist, mit einem minimal niedrigeren Schmelzintegral versehen werden, um eine sichere Anzeige auch bei geringen Überlastungen zu gewährleisten.

Da das vollständige Ausgasen der Indikatorsicherung bzw. das Wegschleudern von Teilen des Indikators nur mit hohem Aufwand vermieden werden kann, besteht grundsätzlich die Gefahr des Außenüberschlags der Sicherungsanordnung bei hohen Spannungen.

Um dieser Gefahr entgegenzuwirken, wird der Indikatorteil, d.h. der Parallelverbund, mit einem zusätzlichen Gehäuse 7 (siehe Fig. 4 und 5) versehen.

Dieses Gehäuse 7 blockiert den Außenüberschlag und reduziert die Gefahr, die durch frei werdende Indikatorteile (Schlagbolzen) entstehen können, erheblich.

Wie aus der Fig. 4 ersichtlich, ist das Gehäuse 7 bevorzugt im rechten Winkel bezogen auf die Längsachse des Verdrahtungsträgers 8 angeordnet.

Der erste Teil des Reihenverbunds 9, umfassend die Einzelsicherungen mit Verbindungszylinder und Schutzüberzug, ist auf der Unterseite des Verdrahtungsträgers 8 befindlich, wobei der zweite Teil des Reihenverbunds, der sich im Gehäuse 7 befindet, auf der Oberseite des Verdrahtungsträgers 8 angeordnet wird.

Aus der Darstellung nach Fig. 4 ist ersichtlich, dass der Verdrahtungsträger 8 eine langgestreckte, rechteckige Form mit an den Schmalseiten angebrachten Schraubanschlusslaschen 10 aufweist, wobei der erste Teil des Reihenverbunds 9 an einer Längsaußenkante, mit dieser im Wesentlichen seitlich abschliessend, befindlich ist.

Das Schutzgehäuse 7 ist zur Längskante des Verdrahtungsträgers 8 offen, um einen Austritt des darin befindlichen Schlagbolzens sowie eine Wirkverbindung zu einem federvorgespannten Anzeigeschieber 11 zu ermöglichen.

Das Schutzgehäuse 7 besitzt an seiner vom Verdrahtungsträger 8 abgewandten Oberseite eine farblich gestaltete Indikatorfläche 18, z.B. rot, oder weist einen Indikatorflächenfortsatz auf, der sich vom Gehäuse 7 ausgehend erstreckt.

Der Verdrahtungsträger 8 ist auf der Oberseite eines Gehäuses 12 montierbar, wobei im Gehäuse 12 sich eine in Reihe geschaltete Funkenstreckenanordnung befinden kann.

Mindestens eine Funkenstrecke der Funkenstreckenanordnung ist triggerbar und es kann sich die Triggerschaltung auf dem Verdrahtungsträger befinden. Die Kontaktierung zwischen Verdrahtungsträger und der zu triggernden Funkenstrecke kann über eine Kontaktfeder erfolgen, die sich durch eine Ausnehmung 13 im Gehäuse 12 erstreckt.

Weiterhin besitzt das Funkenstreckengehäuse 12 an seiner Oberseite eine muldenartige Ausnehmung 14, in welche der erste Teil 9 des Reihenverbunds eintaucht, um eine Schutz- und Isolationsfunktion zu bewirken (siehe hierzu Fig. 3 und 4).

Die Gesamtanordnung kann von einer isolierenden Kappe umgeben werden, wobei die Kappe ein Sichtfenster aufweist, um einen Blick auf die Oberseite des Gehäuses 7 bzw. den Anzeigeschieber 11 zu gestatten.

Der Anzeigeschieber 11 weist eine Anzeigefläche 15 auf. Diese Anzeigefläche kann z.B. eine grüne Farbe besitzen, die den Zustand "in Ordnung" signalisiert.

Bewegt sich der Anzeigeschieber in der Darstellung gemäß Fig. 5 nach links, wird die darunter liegende Oberseite des Gehäuses 7, welche andersfarbig gestaltet ist, freigegeben und ein Fehlerzustand signalisiert.

Der Anzeigeschieber 11 besitzt darüber hinaus einen Fortsatz 16, welcher sich in Längsrichtung über die Schmalseite des Verdrahtungsträgers 8 erstreckt, um mit einem Fernmeldekontakt 17 in Wirkverbindung zu treten.

Im Bereich des Fortsatzes 16 besitzt der Anzeigeschieber 11 eine dornenartige Ausformung, die eine Schraubendruckfeder aufnimmt, welche sich gegenüber dem Funkenstreckengehäuse 12 abstützt, um die notwendige Vorspannung zu erzeugen.

### Bezugszeichenliste

- 1; 2: zylindrische Einzelsicherung
- 3: Verbindungszylinder
- 4: Stirnseite
- 5: Anschlusskappe
- 5a: Lötfähnchen
- 6: Überzug
- 7: Gehäuse für Parallelverbund
- 8: Verdrahtungsträger
- 9: erster Teil des Reihenverbunds
- 10: Schraubanschlusslasche
- 11: Anzeigeschieber
- 12: Funkenstreckengehäuse
- 13: Ausnehmung für Triggerkontaktierung
- 14: muldenartige Ausnehmung
- 15: Anzeigefläche
- 16: Fortsatz
- 17: Fernmeldekontakt
- 18: Indikatorfläche

## Patentansprüche

1. Überstromschutzeinrichtung für den Einsatz in Überspannungsschutzgeräten mit höheren Nennspannungen in Kombination mit einem mechanischen Auslöser für eine Anzeige sowie Schmelzelementen für den Überlastschutz, wobei eine Reihenschaltung aus mehreren Schmelzelementen vorgesehen ist, welche einen geometrisch vorgegebenen, mechanischen und elektrischen Verbund bilden,
**dadurch gekennzeichnet, dass**
die Reihenschaltung einen mechanischen und elektrischen Parallelverbund aus Schmelzelementen umfasst, wobei mindestens eines der Schmelzelemente des Parallelverbunds einen Schlagbolzen als mechanischen Auslöser aufweist.

2. Überstromschutzeinrichtung nach Anspruch 1,
**dadurch gekennzeichnet, dass**
ein erster Teil (9) des Reihenverbunds auf einer Seite eines Verdrahtungsträgers (8) und ein zweiter Teil des Reihenverbunds auf einer zweiten, der ersten gegenüberliegenden Seite des Verdrahtungsträgers (8) befindlich ist.

3. Überstromschutzeinrichtung nach Anspruch 2,
**dadurch gekennzeichnet, dass**
der erste Teil des Reihenverbunds mindestens zwei zylindrische Einzelsicherungen (1; 2) aufweist, welche durch einen leitfähigen Zylinder (3) an den Stirnseiten (4) und dort vorhandenen Anschlusskappen (5) mechanisch und elektrisch verbunden sind.

4. Überstromschutzeinrichtung nach Anspruch 3,
**dadurch gekennzeichnet, dass**
der Verbund aus zylindrischen Einzelsicherungen (1; 2) von einem isolierenden Schrumpfschlauch oder dergleichen Material (6) überzogen ist.

5. Überstromschutzeinrichtung nach einem der Ansprüche 2 bis 4,
**dadurch gekennzeichnet, dass**
der zweite Teil des Reihenverbunds den Parallelverbund umfasst, wobei der Parallelverbund überwiegend von einem Schutzgehäuse (7) umgeben ist.

6. Überstromschutzeinrichtung nach Anspruch 5,
**dadurch gekennzeichnet, dass**
die Anschlusskappen der Schmelzelemente des Parallelverbunds elektrisch und mechanisch verbunden jeweils in einen Anschlussfortsatz übergehen, welche eine Montage auf dem Verdrahtungsträgers (8), insbesondere einer Leiterplatte ermöglichen.

7. Überstromschutzeinrichtung nach Anspruch 3 oder 4,
**dadurch gekennzeichnet, dass**
die freien Enden der Einzelsicherungen (1; 2) Anschlusskappen (5) mit Lötfähnchen (5a) aufweisen.

8. Überstromschutzeinrichtung nach einem der Ansprüche 3 bis 7,
**dadurch gekennzeichnet, dass**
eine oder mehrere der Einzelsicherungen (1; 2) bzw. Schmelzelemente durch einen leitfähigen, insbesondere metallischen, geometrisch angepassten Zylinder ersetzbar sind.

9. Überstromschutzeinrichtung nach einem der Ansprüche 2 bis 8,
**dadurch gekennzeichnet, dass**
der Verdrahtungsträger (8) eine langgestreckte, rechteckige Form mit an den Schmalseiten angebrachten Schraubanschlusslaschen (10) aufweist, wobei der erste Teil (9) des Reihenverbunds an einer Längsaußenkante, mit dieser im Wesentlichen seitlich abschließend, angeordnet ist.

10. Überstromschutzeinrichtung nach Anspruch 9,
**dadurch gekennzeichnet, dass**
der zweite Teil des Reihenverbunds, den Parallelverbund enthaltend, im Wesentlichen rechtwinklig zur Längsachse des ersten Teils (9) des Reihenverbunds auf dem Verdrahtungsträger (8) angeordnet ist.

11. Überstromschutzeinrichtung nach einem der Ansprüche 5 bis 10,
**dadurch gekennzeichnet, dass**
das Schutzgehäuse (7) zur Längskante des Verdrahtungsträgers (8) offen ist, um einen Austritt des Schlagbolzens sowie eine Wirkverbindung zu einem federvorgespannten Anzeigeschieber (11) zu ermöglichen.

12. Überstromschutzeinrichtung nach Anspruch 11,
**dadurch gekennzeichnet, dass**
das Schutzgehäuse (7) an seiner vom Verdrahtungsträger (8) abgewandten Oberseite eine farblich gestaltete Indikatorfläche aufweist oder einen Indikatorflächenfortsatz besitzt.

13. Überstromschutzeinrichtung nach mindestens einem der Ansprüche 2 bis 12,
**dadurch gekennzeichnet, dass**
der Verdrahtungsträger (8) auf der Oberseite eines Gehäuses (12) montierbar ist, wobei im Gehäuse (12) eine Funkenstreckenanordnung vorsehbar ist.

14. Überstromschutzeinrichtung nach Anspruch 13,
**dadurch gekennzeichnet, dass**
die Funkenstreckenanordnung in Reihenschaltung vorliegt.

15. Überstromschutzeinrichtung nach Anspruch 14,
**dadurch gekennzeichnet, dass**
eine der Funkenstrecken der Anordnung triggerbar ist und die Triggerschaltung sich auf dem Verdrahtungsträger (8) befindet.

16. Überstromschutzeinrichtung nach einem der Ansprüche 2 bis 12 und 13 bis 15,
**dadurch gekennzeichnet, dass**
das Funkenstreckengehäuse (12) an seiner Oberseite eine muldenartige Ausnehmung (14) besitzt, in welche der erste Teil des Reihenverbunds eintaucht, um eine Schutz- und Isolationsfunktion zu bewirken.

17. Überstromschutzeinrichtung nach einem der Ansprüche 13 bis 16,
**dadurch gekennzeichnet, dass**
die Gesamtanordnung von einer isolierenden Kappe umgeben ist.

18. Überstromschutzeinrichtung nach einem der Ansprüche 1 bis 13,
**gekennzeichnet durch**
einen modulartigen Aufbau mit ausgewählten Schmelzelementen für die Reihenschaltung, um eine leichte Anpassung an unterschiedliche Nennspannungen zu bewirken.

19. Überstromschutzeinrichtung nach Anspruch 11 oder 12,
**dadurch gekennzeichnet, dass**
der Anzeigeschieber (11) eine Anzeigefläche (15) aufweist, welche eine farblich abweichende Indikatorfläche freigibt oder verdeckt.

20. Überstromschutzeinrichtung nach Anspruch 19,
**dadurch gekennzeichnet, dass**
der Anzeigeschieber (11) einen Fortsatz (16) aufweist, welcher sich in Längsrichtung über die Schmalseite des Verdrahtungsträgers (8) erstreckt, um dort mit einem Fernmeldekontakt (17) in Wirkverbindung zu treten.

## Claims

1. Overcurrent protection unit for use in overvoltage protection devices having higher rated voltages in combination with a mechanical trigger for a display and fusible elements for the overload protection, wherein a series circuit consisting of a plurality of fusible elements is provided forming a geometrically prespecified mechanical and electrical compound,
**characterized in that**
the series circuit comprises a mechanical and electrical parallel compound of fusible elements, wherein at least one of the fusible elements of the parallel compound comprises a striker as a mechanical trigger.

2. Overcurrent protection unit according to claim 1,
**characterized in that**
a first part (9) of the series compound is located on one side of a wiring carrier (8) and a second part of the series compound is located on a second side of the wiring carrier (8) which is opposite the first side.

3. Overcurrent protection unit according to claim 2,
**characterized in that**
the first part of the series compound comprises at least two cylindrical single fuses (1; 2) which are mechanically and electrically connected by a conductive cylinder (3) on the front sides (4) and connection caps (5) provided there.

4. Overcurrent protection unit according to claim 3,
**characterized in that**
the compound of cylindrical single fuses (1; 2) is covered by an insulating heat-shrinkable sleeve or the like material (6).

5. Overcurrent protection unit according to one of claims 2 to 4,
**characterized in that**
the second part of the series compound comprises the parallel compound, wherein the parallel compound is mainly surrounded by a protective housing (7).

6. Overcurrent protection unit according to claim 5,
**characterized in that**
the connection caps of the fusible elements of the parallel compound each extend electrically and mechanically connected into a connecting prolongation, which allow a mounting on the wiring carrier (8), specifically a circuit board.

7. Overcurrent protection unit according to claim 3 or 4,
**characterized in that**
the free ends of the single fuses (1; 2) comprise connection caps (5) with soldering lugs (5a).

8. Overcurrent protection unit according to one of claims 3 to 7,
**characterized in that**
one or more of the single fuses (1; 2) or fusible elements can be replaced by a conductive, specifically metallic, geometrically adapted cylinder.

9. Overcurrent protection unit according to one of claims 2 to 8,
**characterized in that**
the wiring carrier (8) has an elongated rectangular shape with screw connection lugs (10) mounted on the narrow sides, wherein the first part (9) of the series compound is arranged on a longitudinal outer edge substantially laterally flush with the same.

10. Overcurrent protection unit according to claim 9,
**characterized in that**
the second part of the series compound, which includes the parallel compound, is arranged on the wiring carrier (8) substantially at right angles to the longitudinal axis of the first part (9) of the series compound.

11. Overcurrent protection unit according to one of claims 5 to 10,
**characterized in that**
the protective housing (7) is open towards the longitudinal edge of the wiring carrier (8) in order to allow the striker to emerge as well as an operative connection to a springloaded display slide (11).

12. Overcurrent protection unit according to claim 11,
**characterized in that**
the protective housing (7) has a colored indicator surface or an indicator surface prolongation on its upper side facing away from the wiring carrier (8).

13. Overcurrent protection unit according to at least one of claims 2 to 12,
**characterized in that**
the wiring carrier (8) can be mounted on the upper side of a housing (12), wherein a spark gap assembly can be provided in the housing (12).

14. Overcurrent protection unit according to claim 13,
**characterized in that**
the spark gap assembly is provided as a series circuit.

15. Overcurrent protection unit according to claim 14,
**characterized in that**
one of the spark gaps of the assembly is triggerable and the trigger circuit is located on the wiring carrier (8).

16. Overcurrent protection unit according to one of claims 2 to 12 and 13 to 15,
**characterized in that**
the spark gap housing (12) has a depression-like recess (14) on its upper side, into which the first part of the series compound immerges so as to effect a protective and insulating function.

17. Overcurrent protection unit according to one of claims 13 to 16,
**characterized in that**
the total assembly is surrounded by an insulating cap.

18. Overcurrent protection unit according to one of claims 1 to 13,
**characterized by**
a modular structure with selected fusible elements for the series circuit so as to achieve an easy adaptation to different rated voltages.

19. Overcurrent protection unit according to claim 11 or 12,
**characterized in that**
the display slide (11) comprises a display surface (15) which exposes or covers an indicator surface of a different color.

20. Overcurrent protection unit according to claim 19,
**characterized in that**
the display slide (11) comprises a prolongation (16) which extends in the longitudinal direction over the narrow side of the wiring carrier (8) in order to become operatively connected to a remote signaling contact (17).

## Revendications

1. Système de protection à l'encontre des surintensités pour l'utilisation dans des appareils de protection à l'encontre des surtensions présentant des tensions nominales élevées, en combinaison avec un déclencheur mécanique pour une indication ainsi que des éléments fusibles pour la protection antisurcharge, dans lequel est prévu un branchement en série de plusieurs éléments fusibles qui forment un groupe mécanique et électrique prédéterminé sur le plan géométrique,
**caractérisé en ce que** le branchement en série comprend un groupe mécanique et électrique en parallèle formé d'éléments fusibles, dans lequel au moins un des éléments fusibles du groupe parallèle comprend comme déclencheur mécanique un goujon percuteur.

2. Système de protection à l'encontre des surintensités selon la revendication 1,
**caractérisé en ce qu'**une première partie (9) du groupe série se trouve sur un côté d'un support de câblage (8), et **en ce qu'**une seconde partie du groupe série se trouve sur un second côté, opposé au premier, du support de câblage (8).

3. Système de protection à l'encontre des surintensités selon la revendication 2,
**caractérisé en ce que** la première partie du groupe série comprend au moins deux fusibles individuels cylindriques (1 ; 2) qui sont reliés mécaniquement et connectés électriquement contre les faces frontales (4) par un cylindre conducteur (3) et par des capuchons de connexion (5) prévus à cet endroit.

4. Système de protection à l'encontre des surintensités selon la revendication 3,
**caractérisé en ce que** le composé formé de fusibles individuels cylindriques (1 ; 2) est recouvert d'un tuyau rétractable isolant ou d'un matériau similaire (6).

5. Système de protection à l'encontre des surintensités selon l'une des revendications 2 à 4,
**caractérisé en ce que** la seconde partie du groupe série englobe le composé parallèle, ledit composé parallèle étant entouré en majeure partie par un boîtier protecteur (7).

6. Système de protection à l'encontre des surintensités selon la revendication 5,
**caractérisé en ce que** les capuchons de connexion des éléments fusibles du composé parallèle reliés mécaniquement et connectés électriquement se transforment respectivement en un prolongement de connexion qui permet un montage sur le support de câblage (8), en particulier sur une carte à circuits imprimés.

7. Système de protection à l'encontre des surintensités selon la revendication 3 ou 4,
**caractérisé en ce que** les extrémités libres des fusibles individuels (1 ; 2) comprennent des capuchons de connexion (5) avec des pattes de brasage (5a).

8. Système de protection à l'encontre des surintensités selon l'une des revendications 3 à 7,
**caractérisé en ce qu'**un ou plusieurs des fusibles individuels (1 ; 2) ou éléments fusibles est/sont remplaçable(s) par un cylindre conducteur, en particulier métallique, adapté sur le plan géométrique.

9. Système de protection à l'encontre des surintensités selon l'une des revendications 2 à 8,
**caractérisé en ce que** le support de câblage (8) présente une forme rectangulaire allongée avec des pattes de connexion vissées (10) rapportées sur les petits côtés, dans lequel la première partie (9) du groupe série est agencée sur une arête longitudinale extérieure, de façon essentiellement latéralement adjacente.

10. Système de protection à l'encontre des surintensités selon la revendication 9,
**caractérisé en ce que** la seconde partie du groupe série, qui contient le composé parallèle, est agencée essentiellement à angle droit par rapport à l'axe longitudinal de la première partie (9) du groupe série sur le support de câblage (8).

11. Système de protection à l'encontre des surtensions selon l'une des revendications 5 à 10,
**caractérisé en ce que** le boîtier protecteur (7) est ouvert vers l'arête longitudinale du support de câblage (8) afin de permettre une sortie du goujon percuteur ainsi qu'une liaison active avec un curseur indicateur (11) précontraint par un ressort.

12. Système de protection à l'encontre des surtensions selon la revendication 11,
**caractérisé en ce que**, sur son côté détourné du support de câblage (8), le boîtier protecteur (7) présente une surface indicatrice réalisée en couleurs ou possède un prolongement surfacique indicateur.

13. Système de protection à l'encontre des surtensions selon l'une au moins des revendications 2 à 12,
**caractérisé en ce que** le support de câblage (8) est susceptible d'être monté sur la face supérieure d'un boîtier (12), et **en ce qu'**un agencement à éclateur peut être prévu dans le boîtier (12).

14. Système de protection à l'encontre des surtensions selon la revendication 13,
**caractérisé en ce que** l'agencement à éclateur se présente dans un branchement en série.

15. Système de protection à l'encontre des surtensions selon la revendication 14,
**caractérisé en ce que** l'un des éclateurs de l'agencement est déclenchable, et le circuit déclencheur se trouve sur le support de câblage (8).

16. Système de protection à l'encontre des surtensions selon l'une des revendications 2 à 12 et 13 à 15,
**caractérisé en ce que** le boîtier (12) de l'éclateur possède à sa face supérieure un évidement (14) semblable à un creux, dans lequel plonge la première partie du groupe série afin d'assurer une fonction de protection et d'isolation.

17. Système de protection à l'encontre des surtensions selon l'une des revendications 13 à 16,
**caractérisé en ce que** la totalité de l'agencement est entourée par un capuchon isolant.

18. Système de protection à l'encontre des surtensions selon l'une des revendications 1 à 13,
**caractérisé par** une structure modulaire avec des éléments fusibles sélectionnés pour le branchement en série, afin d'assurer une adaptation aisée à différentes tensions nominales.

19. Système de protection à l'encontre des surtensions selon la revendication 11 ou 12,
**caractérisé en ce que** le curseur indicateur (11) comprend une surface indicatrice (15) qui dégage ou qui recouvre une surface d'indication d'une couleur différente.

20. Système de protection à l'encontre des surtensions selon la revendication 19,
**caractérisé en ce que** le curseur indicateur (11) comprend un prolongement (16), lequel s'étend en direction longitudinale au-delà du petit côté du support de câblage (8) afin d'entrer à cet endroit en liaison active avec un contact de télécommunications (17).
